# FASCICULE DE BREVET EUROPEEN

(11) **EP 0 020 426 B1**
(45) Date de publication et mention de la délivrance du brevet: **09.03.1983**
(21) Numéro de dépôt: 79901202.6
(22) Date de dépôt: 04.10.1979
(51) Int. Cl.: F01D 5/14, F04D 29/68

(54) **GRILLE D'AUBES POUR TURBINE**
SCHAUFELGITTER FÜR TURBINE
BLADE GRID FOR TURBINE

(30) Priorité: 05.10.1978 FR 7828461
(43) Date de publication de la demande: 07.01.1981
(73) Titulaire: ALSTHOM-ATLANTIQUE Société anonyme dite:, F-75784 Paris Cédex 16 (FR)
(72) Inventeur: RIOLLET, Gilbert, F-75006 Paris (FR); BESSAY, Raymond, F-90000 Belfort (FR)
(74) Mandataire: Weinmiller, Jürgen
(86) Numéro de dépôt international: FR7900090
(87) Numéro de publication internationale: WO8000729

## Description

La présente invention a trait à une grille d'aubes pour turbine comportant une suite d'aubes disposées entre un plafond et un plancher. Cette suite d'aubes définit ainsi une suite de canaux parcourus par un fluide, chaque canal étant limité par l'extrados d'une aube et par l'intrados de l'aube voisine ainsi que par le plancher et le plafond.

On sait que dans un canal donné, suffisamment loin des parois du canal, les filets de fluide suivent des trajectoires sensiblement parallèles aux parois du canal formées par les aubes, intrados pour l'une et extrados pour l'autre. En tous points de cette trajectoire, l'effort centrifuge qui s'exerce sur une particule est équilibré par les forces de pression. Il en résulte que globalement l'intràdos de l'aube est en surpression par rapport à l'extrados de l'autre aube délimitant le canal.

On sait d'autre part que dans la couche limite située à proximité du plancher et du plafond les vitesses du fluide sont faibles ; il s'ensuit que les efforts de pression ne sont plus équilibrés et les trajectoires des filets sont des courbes perpendiculaires aux isobares et vont dans chaque canal de l'intrados vers l'extrados en un véritable dérapage bien connu de l'homme de l'art (voir par exemple l'article « Sur les pertes à l'extrémité des aubes de turbine •, Revue Brown Boveri, en français, novembre 1941, p. 356 à 361, en particulier les figures 2 et 3).

Le dérapage engendre un tourbillon de sens trigonométrique au plafond du canal et dans le sens inverse au plancher pour un observateur placé à l'aval de la grille d'aubes.

Ces perturbations s'accompagnent de pertes importantes qui sont connues sous le nom de pertes secondaires qui affectent d'autant plus le rendement d'une grille d'aubes que le rapport entre la hauteur des aubes et la corde est faible.

Un moyen connu de réduire les pertes secondaires consiste à diminuer la charge aérodynamique des aubes, ce qui revient à diminuer la différence de pression moyenne entre intrados et extrados en diminuant par exemple le rapport pas sur corde de la grille d'aubes.

Mais ce procédé présente l'inconvénient d'augmenter les pertes par frottement dans la zone saine du canal, de telle sorte que le gain obtenu sur les pertes secondaires peut être annulé par l'augmentation des pertes par frottement dans l'écoulement principal.

L'invention a pour but de diminuer les pertes secondaires sans influer sur les pertes par frottement dans l'écoulement principal. Ce but est atteint par une grille d'aubes qui est caractérisée en ce qu'elle comporte pour chaque aube au moins deux communications percées, l'une dans le plafond et l'autre dans le plancher, chaque communication débouchant à une extrémité au voisinage de l'extrados de l'aube au niveau du col du canal limité par l'extrados de ladite aube à un point éloigné de la partie médiane de ce canal, et à l'autre extrémité en un point situé en amont de ladite grille. Le col du canal est l'endroit où l'extrados de l'aube et l'intrados de l'aube voisine qui le délimite sont les plus rapprochés.

Selon une variante, la grille est caractérisée en ce qu'elle comporte des communications associées aux aubes et percées dans le plafond, chaque communication débouchant à une extrémité au voisinage de l'extrados de l'aube au niveau du col du canal limité par l'extrados de ladite aube à un point éloigné de la partie médiane de ce canal, et à l'autre extrémité en un point situé en amont de ladite grille.

Selon une autre variante, la grille est caractérisée en ce qu'elle comporte des communications associées aux aubes et percées dans le plancher, chaque communication débouchant à une extrémité au voisinage de l'extrados de l'aube au niveau du col du canal limité par l'extrados de ladite aube à un point éloigné de la partie médiane de ce canal, et à l'autre extrémité en un point situé en amont de ladite grille.

Selon une autre variante, la grille est caractérisée en ce qu'elle comporte des communications associées aux aubes percées dans le plancher, chaque communication débouchant à une extrémité au voisinage de l'extrados de l'aube au niveau du col du canal limité par l'extrados de ladite aube à un point éloigné de la partie médiane de ce canal, et à l'autre extrémité en un point situé en amont de ladite grille.

Selon une autre variante, la grille est caractérisée en ce qu'elle comporte des communications associées aux aubes et percées dans le plafond, chaque communication débouchant à une extrémité au voisinage de l'extrados de l'aube au niveau du col du canal limité par l'extrados de ladite aube à un point éloigné de la partie médiane de ce canal, et à l'autre extrémité en un point situé en amont de ladite grille.

Le point situé au voisinage de l'extrados de l'aube dans le col du canal est le point du canal où la pression est minimale. Grâce à la grille d'aubes selon l'invention, la dépression extrados est réduite par une communication avec une chambre de pression plus forte, diminuant ainsi l'écart de pression moyen entre extrados et intrados. Mais cette réduction de pression a lieu uniquement au droit du plancher et/ou du plafond du canal, diminuant ainsi les pertes secondaires, tandis que la charge aérodynamique reste optimale dans la partie saine du canal. Cette réduction de la dépression au droit de l'extrados entraîne la diminution du dérapage des couches limites et des pertes par écoulement secondaire.

L'état de la technique antérieur tel qu'il est décrit dans le document FR-A-833 985 concerne une grille de compresseur, dans laquelle on procède à une aspiration par une fente parallèle destinée à empêcher le décollement de la couche limite sur toute la longueur du plafond et/ou du plancher le long d'un pas. On aspire donc pour recoller une couche limite, alors que selon l'invention, on souffle pour réduire les pertes secondaires dans la turbine. On donne donc de l'énergie cinétique à des écoulements pour les redresser.

La description qui va suivre en regard des dessins annexés fera mieux comprendre comment l'invention peut être mise en oeuvre.
La figure 1 représente une partie de la grille d'aubes d'une turbine classique.
La figure 2 représente une coupe axiale d'une turbine comprenant les grilles d'aubes selon l'invention.
La figure 3 représente une coupe transversale vue de dessus d'une grille d'aubes selon l'invention.

Sur la figure 1 on a représenté deux aubes A et B qui font partie d'une couronne et dont le pied est fixé sur un plancher 1 et la tête sur un plafond 2. Le plancher et le plafond sont habituellement des surfaces cylindriques ou tronconiques.

L'intrados de l'aube B, l'extrados de l'aube A et le plancher et le plafond définissent un canal 3. Le canal 3 comporte un col 6 (voirfigure 3) qui est l'endroit où l'extrados de l'aube A est le plus proche de l'intrados de l'aube B.

Dans ce canal, loin des parois, l'écoulement se fait en suivant des filets sains tels que (c). Par contre, au contact du plafond et du plancher les filets de fluide sont orthogonaux aux isobares et suivent les directions représentées (1) (m) puis commencent à tourbillonner dès qu'ils ont heurté l'extrados de l'aube (A).

Sur la figure 2 on a représenté en coupe axiale une turbine munie de grilles d'aubes fixe 4 et mobile 5 selon l'invention.

La grille d'aubes fixe 4 comporte pour chaque aube une communication 13 creusée dans le plancher 11 entre un point situé au voisinage de l'extrados de l'aube au niveau du col 6 du canal à un point éloigné de la partie médiane de ce canal et un point situé en amont de la grille d'aubes 4 (voir figure 3) dans une région où la pression est haute. Le col 6 du canal est le point de pression minimale le long de l'extrados.

La grille fixe 4 comporte également, pour chaque aube, une communication 14 creusée dans le plafond 12 entre un point situé au voisinage de l'extrados de l'aube au niveau du col 6 du canal à un point éloigné de la partie médiane de ce canal et aboutissant en amont de ladite grille d'aubes dans une région 30 où la pression est haute.

La grille d'aubes mobile 5 comporte, pour chaque aube, une communication 24 creusée dans le plafond 22 qui part d'un point situé au voisinage de l'extrados de l'aube au niveau du col 6 du canal (point de pression minimale) à un point éloigné de la partie médiane de ce canal et qui aboutit en amont de ladite grille 5 (région de pression haute).

La grille d'aubes mobile 5 comporte également pour chaque aube une communication 23 creusée dans le plancher 21 qui part d'un point situé au voisinage de l'extrados de l'aube au niveau du col 6 du canal (point de pression minimale) à un point éloigné de la partie médiane de ce canal et qui aboutit en amont de la grille 5 (région de pression haute).

Les communications entre un point du plancher et/ou du plafond situé au point de pression minimale de l'extrados des aubes et un point situé dans une chambre haute pression constituée par la partie située en amont des aubes permettent de réduire la dépression au voisinage de l'extrados des aubes au niveau du plancher et/ou du plafond.

Il va de soi que la turbine selon l'invention pourrait ne comporter de telles communications que sur les grilles mobiles ou sur les grilles fixes creusées dans le plancher et/ou le plafond de ces grilles.

De plus ces communications pourraient n'être' associées qu'à certaines aubes d'une même grille.

## Revendications

1. Grille d'aubes pour turbine comportant une suite d'aubes (A, B) disposées entre un plafond (12, 22) et un plancher (11, 21) définissant une suite de canaux (3), caractérisée en ce qu'elle comporte pour chaque aube (A, B) au moins deux communications percées (13, 14; 23, 24), l'une dans le plafond (12, 22) et l'autre dans le plancher (11, 21), chaque communication (13, 14 ; 23, 24) débouchant à une extrémité au voisinage de l'extrados de l'aube au niveau du col (6) du canal (3) limité par l'extrados de ladite aube à un point éloigné de la partie médiane de ce canal, et à l'autre extrémité en un point situé en amont de ladite grille.

2. Grille d'aubes pour turbine comportant une suite d'aubes (A, B) disposées entre un plafond (12, 22) et un plancher (11, 21) définissant une suite de canaux (3), caractérisée en ce qu'elle comporte des communications (14, 24) associées aux aubes (A, B) et percées dans le plafond (12, 22), chaque communication débouchant à une extrémité au voisinage de l'extrados de l'aube au niveau du col (6) du canal (3) limité par l'extrados de ladite aube à un point éloigné de la partie médiane de ce canal, et à l'autre extrémité en un point situé en amont de ladite grille.

3. Grille d'aubes pour turbine comportant une suite d'aubes (A, B) disposées entre un plafond (12, 22) et un plancher (11, 21) définissant une suite de canaux (3), caractérisée en ce qu'elle comporte des communications (13, 23) associées aux aubes (A, B) et percées dans le plancher (11, 21), chaque communication débouchant à une extrémité au voisinage de l'extrados de l'aube au niveau du col (6) du canal limité par l'extrados de ladite aube à un point éloigné de la partie médiane de ce canal, et à l'autre extrémité en un point situé en amont de ladite grille.

4. Grille d'aubes mobile pour turbine comportant une suite d'aubes montées sur un plancher (21) définissant une suite de canaux, caractérisée en ce qu'elle comporte des communications (23) associées aux aubes percées dans le plancher (21), chaque communication débouchant à une extrémité au voisinage de l'extrados de l'aube au niveau du col du canal limité par l'extrados de ladite aube à un point éloigné de la partie médiane de ce canal, et à l'autre extrémité en un point situé en amont de ladite grille.

5. Grille d'aubes fixe pour turbine comportant une suite d'aubes montées sur un plafond (12) définissant une suite de canaux (3), caractérisée en ce qu'elle comporte des communications (14) associées aux aubes et percées dans le plafond (12), chaque communication débouchant à une extrémité au voisinage de l'extrados de l'aube au niveau du col du canal limité par l'extrados de ladite aube à un point éloigné de la partie médiane de ce canal, et à l'autre extrémité en un point situé en amont de ladite grille.

## Claims

1. A blade grid for a turbine which includes a group of blades (A, B) disposed between an upper plate (12, 22) and a lower plate (11, 21) which delimit a group of passages (3), characterized in that it includes for each blade (A, B) at least two ducts(13,14; 23,24), one bored in the upper piate (12, 22) and the other in the lower plate (11, 21), each duct (13, 14 ; 23, 24) opening at one end in the neighbourhood of the convex surface of the blade and on a level with the constriction (6) of the passage (3) which is delimited by the convex surface of said plate at a point far from the middle region of this passage, and at the other end at a point situated upstream from said grid.

2. A blade grid for a turbine which includes a group of blades (A, B) disposed between an upper plate (12, 22) and a lower plate (11, 21) which delimit a group of passages (3), characterized in that said grid includes ducts (14, 24) which are associated with the blades (A, B) and which are bored in the upper plate (12), each duct opening at one end in the neighbourhood of the convex surface of the blade and on a level with the constriction (6) of the passage (3) which is delimited by the convex surface of said plate at a point far from the middle region of this passage, and at the other end at a point situated upstream from said grid.

3. A blade grid for a turbine which includes a group of blades (A, B) disposed between an upper plate (12, 22) and a lower plate (11, 21) which delimit a group of passages (3), characterized in that said grid includes ducts (13,-23) which are associated with the blades (A, B) and which are bored in the lower plate (11, 21) each duct opening at one end in the neighbourhood of the convex surface of the blade and on a level with the constriction (6) of the passage (3) which is delimited by the convex surface of said plate at a point far from the middle region of this passage, and at the other end at a point situated upstream from said grid.

4. A moving blade grid for a turbine which includes a group of blades assembled on a lower plate (21) which delimit a group of passages, characterized in that it includes ducts (23) which are associated with the blades and which are bored in the lower plate (21), each duct opening at one end in the neighbourhood of the convex surface of the blade and on a level with the constriction of the passage which is delimited by the convex surface of said blade at a point far from the middle region of this passage, and at the other end at a point situated upstream from said grid.

5. A fixed blade grid for a turbine which includes a group of blades assembled on an upper plate (12) which delimit a group of passages (3), characterized in that said grid includes ducts which are associated with the blades and which are bored in the upper plate (12), each duct opening at one end in the neighbourhood of the convex surface of the blade and on a level with the constriction of the passage which is delimited by the convex surface of said blade at a point far from the middle region of this passage, and at the other end at a point situated upstream from said grid.

## Patentansprüche

1. Schaufelgitter für eine Turbine mit einer Folge von Schaufeln (A, B), die zwischen einer Decke (12, 22) und einem Boden (11, 21) angeordnet sind und eine Folge von Kanälen (3) bilden, dadurch gekennzeichnet, daß es für jede Schaufel (A, B) mindestens zwei Durchlässe (13, 14 ; 23, 24) aufweist, die in die Decke (12, 22) bzw. den Boden (11, 21) gebohrt sind, wobei jeder Durchlaß (13, 14 ; 23, 24) mit einem Ende in der Nähe der konvex gewölbten Seite der Schaufel in der Höhe des Kragens (6) des Kanals (3), der von der konvex gewölbten Seite dieser Schaufel begrenzt wird, an einem Punkt mündet, der von dem mittleren Bereich dieses Kanals entfernt ist, und mit dem anderen Ende an einem Punkt vor dem Gitter mündet.

2. Schaufelgitter für eine Turbine mit einer Folge von Schaufeln (A, B), die zwischen einer Decke (12, 22) und einem Boden (11, 21) angeordnet sind und eine Folge von Kanälen (3) bilden, dadurch gekennzeichnet, daß es den Schaufeln (A, B) zugeordnete Durchlässe (14, 24) aufweist, die in die Decke (12, 22) gebohrt sind, wobei jeder Durchlaß mit einem Ende in der Nähe der konvex gewölbten Seite der Schaufel in Höhe des Kragens (6) des Kanals (3), der von der konvex gewölbten Seite dieser Schaufel begrenzt wird, an einem Punkt mündet, der von dem mittleren Bereich dieses Kanals entfernt ist, und mit dem anderen Ende an einem Punkt vor dem Gitter mündet.

3. Schaufelgitter für eine Turbine mit einer Folge von Schaufeln (A, B), die zwischen einer Decke (12, 22) und einem Boden (11, 21) angeordnet sind und eine Folge von Kanälen (3) bilden, dadurch gekennzeichnet, daß es den Schaufeln (A, B) zugeordnete und in den Boden (11, 21) gebohrte Durchlässe (13, 23) aufweist, wobei jeder Durchlaß mit einem Ende in der Nähe der konvex gewölbten Seite der Schaufel in der Höhe des Kragens (6) des Kanals (3), der von der konvex gewölbten Seite dieser Schaufel begrenzt wird, an einem Punkt mündet, der von dem mittleren Bereich dieses Kanals entfernt ist, und mit dem anderen Ende an einem Punkt vor dem Gitter mündet.

4. Bewegliches Schaufelgitter für eine Turbine mit einer Folge von Schaufeln, die auf einem Boden (21) angebracht sind und eine Folge von Kanälen bilden, dadurch gekennzeichnet, daß es den Schaufeln zugeordnete Durchlässe (23) aufweist, die in den Boden (21) gebohrt sind, wobei jeder Durchlaß mit einem Ende in der Nähe der konvex gewölbten Seite der Schaufel in Höhe des Kragens (6) des Kanals (3), der von der konvex gewölbten Seite dieser Schaufel begrenzt wird, an einem Punkt mündet, der von dem mittleren Bereich dieses Kanals entfernt ist, und mit dem anderen Ende an einem Punkt vor dem Gitter mündet.

5. Feststehendes Schaufelgitter für eine Turbine mit einer Folge von Schaufeln, die an einer Decke (12) angebracht sind und eine Folge von Kanälen (3) bilden, dadurch gekennzeichnet, daß es den Schaufeln zugeordnete und in die Decke (12) gebohrte Durchlässe (14) aufweist, wobei jeder Durchlaß mit einem Ende in der Nähe der konvex gewölbten Seite der Schaufel in Höhe des Kragens (6) des Kanals (3), der von der konvex gewölbten Seite dieser Schaufel begrenzt wird, an einem Punkt mündet, der von dem mittleren Bereich dieses Kanals entfernt ist, und mit dem anderen Ende an einem Punkt vor dem Gitter mündet.
